# EUROPÄISCHE PATENTSCHRIFT

(11) **EP 3 956 625 B1**
(45) Veröffentlichungstag und Bekanntmachung des Hinweises auf die Patenterteilung: **22.01.2025**
(21) Anmeldenummer: 20713595.5
(22) Anmeldetag: 20.03.2020
(51) Int. Cl.: F41A 3/54, F41A 23/54

(54) **ROHRWAFFE**
BARRELED FIREARM
ARME À CANON

(30) Priorität: 17.04.2019 DE 102019110199
(43) Veröffentlichungstag der Anmeldung: 23.02.2022
(73) Patentinhaber: Rheinmetall Waffe Munition GmbH, 29345 Südheide (DE)
(72) Erfinder: GUTH, Sven, 79395 Neuenburg /Baden (DE)
(74) Vertreter: DREISS Patentanwälte PartG mbB
(86) Internationale Anmeldenummer: PCT/EP2020/057859
(87) Internationale Veröffentlichungsnummer: WO 2020/212077

(56) Entgegenhaltungen:
- CH-A5- 637 205
- DE-A1- 102011 105 303
- DE-A1- 3 034 997
- US-A- 2 557 960

## Beschreibung

Die Erfindung beschäftigt sich mit einer Rohrwaffe, beispielsweise im Kaliber 81 mm. Die Erfindung betrifft insbesondere eine Mörserwaffe sowie die Nutzung einer Bodenplatte unter Verzicht eines Ein- oder Zweibeins.

Mörser gehören zur Grundausstattung von Infanterie- und Grenadiertruppen. Als einfache leichte Steilfeuerwaffe dienen sie zur unmittelbaren Unterstützung der Kampfeinheiten mit indirekt gerichtetem Steilfeuer. Diese Rohrwaffen schießen in der oberen Winkelgruppe und sind daher geeignet, aus sicherer Deckung gegen ein Ziel einzuwirken. Mörserwaffen, auch im Klaiber 81mm, werden durch ein Einbein oder ein Zweibein gehalten. Die Verwendung eines Dreibeins ist ebenfalls bekannt. Oftmals sind diese Beine auf einer Bodenplatte montiert oder sind mit dieser verbunden. Beim Einsatz auf weichem Untergrund sind diese Beine zudem häufig mit Krallen versehen. Diese werden beim ersten Schuss in den Boden getrieben und bewirken somit eine solide Basis für das Waffenrohr. Zudem erfolgt über das Ein- der Zweibein eine Höhenrichtung des Waffenrohrs.

Die AT 227 119 B offenbart eine Bodenstücklagerung für Granatwerfer mit Kugelzapfen und Kugelpfanne, die als Rotationskörper ausgebildet sind. Durch ein Verschwenken eines Granatwerferrohres aus einer Einführungsrichtung ist der Kugelzapfen in der Kugelpfanne verriegelt. In einer Ausführungsform wird ein Verriegelungsring vorgesehen. Um zu erreichen, dass die Kugelpfanne bzw. der Verriegelungsring in jeder Erhöhung des Granatwerferrohres beim Rundumfeuern mitgenommen wird, ist die Kugelpfanne derart verschwenkt, dass eine durch einen oberen Rand der Kugelpfanne gelegene Ebene mit der Hauptebene der Bodenplatte einen Winkel einschließt. Wird der Verriegelungsring hingegen nicht mitgenommen, kann das Granatwerferrohr in der neuen Seitenrichtung nicht genügend tief abgesenkt werden.

Aus der DE 10 2006 005 663 B3 ist eine Rohrwaffe, insbesondere Mörser oder Haubitze, mit mindestens einem Waffenrohr und einer Bodenplatte bekannt. Die Bodenplatte weist eine erste und eine zweite, der ersten gegenüberliegende Seite auf. Die erste Seite besitzt Krallen oder Dorne. Diese Rohrwaffe zeichnet sich dadurch aus, dass die zweite Seite einen rutschhemmenden Belag aufweist und die Bodenplatte im einsatzfähigen Zustand wendbar ist. Dadurch kann ein Einsatz der Rohrwaffe auf weichem als auch auf hartem Untergrund erreicht werden. Die Dorne oder Krallen ermöglichen den Einsatz auf weichem Untergrund. Die zweite Seite ist glatt und realisiert den Einsatz auf hartem Untergrund. Das erste Ende des Waffenrohrs besitzt eine Kugel, die zur winkelunabhängigen Aufnahme der Kugel in einer Kugelpfanne der Bodenplatte geeignet ist. Die Bodenplatte weist in einer ersten Ausführung zwei Kugelpfannen auf, eine auf der ersten Seite und eine weitere auf der zweiten Seite. Alternativ kann in einer anderen Ausführung auch nur eine Kugelpfanne vorgesehen sein, die beiderseits der Bodenplatte befestigbar ist. Diese Rohrwaffe wird durch ein Zweibein abgestützt.

Die DE 20 2015 001 085 U1 beschreibt eine Mörserübungsvorrichtung, umfassend ein Abschussrohr mit einem vorderen Ende, einem hinteren offenen Ende, einer Rohrwand und einer Entnahmeöffnung. Das hintere Ende des Abschussrohrs ist mit einer Grundplatte schwenkbar verbunden. Eine Stütze mit einer Visier- und Ausrichtungsvorrichtung ist hierbei als höhenverstellbares Zweibein ausgebildet.

Aus der US 8,277,141 B1 ist eine Basisplatte für die M224-Mörserwaffe bekannt. Diese weist eine Öffnung zur Aufnahme eines kugelförmigen Endes eines Waffenrohrs auf. Zusätzlich ist eine sogenannte Sockelkappe vorgesehen, die drehbar in der Öffnung gelagert ist. Bei einem bestimmten Winkel kann das kugelförmige Ende direkt in die Sockelkappe eingesetzt werden. Bei einer anderen Winkeleinstellung ist eine Trennung des Waffenrohrs von der Basisplatte nicht möglich. Somit kann das Mörsersystem vollständig montiert getragen werden.

Nachteilig bei den vorbekannten Lösungen ist, dass das Höhenrichten der Rohrwaffe über das Ein- oder Zweibein durch Verstellung der Beinlänge (n) erfolgt. Das ist aufwendig und oftmals auch zeitintensiv.

Eine gattungsgemäße Vorrichtung offenbart die DE 30 34 997 A1, in der ein Verschluss zur Befestigung eines Granatwerfergeschützrohres beschrieben ist.

Die Erfindung stellt sich die Aufgabe, ein einfaches und verbessertes Höhenrichten einer Mörserwaffe bzw. einer Rohrwaffe vorzuschlagen.

Gelöst wird die Aufgabe durch die Merkmale des Patenanspruchs 1. Vorteilhafte Ausgestaltungen finden sich in den Unteransprüchen wieder.

Der Erfindung liegt die Idee zugrunde, auf ein bekanntes Ein-, Zwei- oder Dreibein zu verzichten und eine Rohrwaffe mit einem sogenannten "Keinbein" aufzuzeigen. Die Einsparung einer separaten Abstützung des Rohres bringt den Vorteil einer Gewichtsreduzierung der Rohrwaffe mit sich. Das zu tragende Grundgewicht der Rohrwaffe wird minimiert.

Um auf ein Bein verzichten zu können ist vorgesehen, ein auf einer Kugel in einer Kugellagerung in einer Bodenplatte gelagertes Mörserrohr in dieser Bodenplatte bzw. Kugellagerung fixieren zu können, für das Höhenrichten die Fixierung aber wieder aufheben zu können. Die Kugel kann unter anderem im 3D-Druck hergestellt werden. Sie kann dabei eine innere Wabenstruktur in einer Stahllegierung oder dergleichen aufweisen.

Das Fixieren bzw. Festsetzen des Waffenrohrs in der Bodenplatte kann alleinig über diese Kugel erfolgen, sodass in Weiterführung dieser Idee vorgesehen ist, die Kugel in der Kugellagerung selbst festklemmen zu können.

Die Kugellagerung verfügt über einen vorgegebenen Kugeldurchmesser. Die Kugel kann dabei beispielsweise über einen Reibschluss geklemmt werden. Um ein entsprechendes Klemmmoment gewährleisten zu können, kann dieser Reibschluss mittels zumindest einer Feder und zumindest einer Druckplatte geschaffen werden. Die bevorzugt als Ring ausgeführte Druckplatte drückt dabei auf die Kugel. Unterstützt wird die Druckplatte durch die zumindest eine Feder. Die zumindest eine Feder ist bevorzugt eine Druckfeder. Als Druckfeder können Schraubenfeder oder Tellerfeder Einsatz finden. Bevorzugt handelt es sich hierbei um zumindest ein Federpaket. Es können mehrere Federn oder Federpakete eingesetzt werden.

Die Bedienung zur Höhenausrichtung des Waffenrohrs kann ebenfalls vereinfacht werden. Über zumindest ein Hilfsmittel wird die Klemmung bzw. der Reibschluss der Kugel mit der Bodenplatte gelöst . Zum Lösen wird gegen die wenigstens eine Feder gearbeitet, um die Druckplatte anzuheben. Dadurch wird die Kugel freigegeben, sodass das Waffenrohr bewegt werden kann. Das Lösen der Klemmung kann bevorzugt stufenlos und je nach Bedarf erfolgen. Sobald die gewünschte Einstellung erreicht ist, d.h., die gewünschte Richthöhe des Waffenrohrs eingestellt wurde, kann die Kugel wieder festgesetzt und der Reibschluss wieder hergestellt werden.

Das wenigstens eine Hilfsmittel ist in Weiterführung der Erfindung mit dem Waffenrohr derart verbunden, dass das Waffenrohr über das wenigstens eine Hilfsmittel, bevorzugt zusammen mit dem Hilfsmittel, in Azimut und Elevation verstellt werden kann. So können auch Verkantungen des Waffenrohres manuell ausgeglichen werden.

Als das wenigstens eine Hilfsmittel fungiert zumindest erfindungsgemäß ein Handgriff . Bevorzugt werden jedoch zwei Handgriffe. Die beiden Handgriffe sind bevorzugt beidseitig des Waffenrohres angeordnet. Sie sollten zumindest in einer üblichen Höhe für einen Bediener angebracht sein. Alternativ kann eine Verstellung vorgesehen werden. Über den oder die Handgriffe wird das Festklemmen und Lösen der ringförmigen Druckplatte bewerkstelligt. Das kann zum einen über eine Hydraulik mit entsprechenden Hydraulikleitungen oder Bowdenzüge realisiert werden.

Über die bewegliche Kugel kann die Rohrwaffe auch in eine Transportstellung gebracht werden. Dafür kann das Waffenrohr näher zur Bodenplatte verbracht werden.

Die Kugel kann aber auch von der Bodenplatte gelöst werden. Dazu kann sie in der Bodenplatte ein- und ausgeklinkt werden. Das Waffenrohr ist auf dieser Art und Weise von der Bodenplatte trennbar. In diesem Zusammenhang kann auch vorgesehen sein, dass die Hydraulikleitungen bzw. die Bowdenzüge über eine Schnittstelle verfügen, insbesondere dann, wenn die Druckplatte Bestandteil der Bodenplatte bzw. der Kugellagerung ist. Diese Schnittstellen können entfallen, wenn die Druckplatte, wie die Kugel, mit dem Waffenrohr von der Bodenplatte trennbar ist.

Da die Montage der Kugel auf bzw. in die Bodenplatte bevorzugt werkzeugfrei ist, kann auf das Mitführen von Werkzeug verzichtet werden.

Zum Aufnehmen und Tragen der Rohrwaffe kann an der Bodenplatte zumindest ein Transportgriff, bevorzugt zwei Transportgriffe, befestigt werden. Alternativen für den Transport sind bekannt.

Als Bodenplatte wird die Verwendung einer einfachen Platte bevorzugt. Diese sollte dann zerspanend verarbeitet werden können. Als Material kann ein CFK (Kohlenstofffaserverstärkter Kunststoff) verwendet werden, beispielsweise ein Carbon. Die Bodenplatte kann eine x-beliebige Geometrie (Form) aufweisen. Vorstellbar sind ovale, rechteckige, V-förmige, dreieckige und andere Bodenplatten. Unterhalb der Bodenplatte sollte diese zumindest eine Kralle bzw. zumindest einen Dorn aufweisen. Die Anzahl der Dorne kann aber auch von der Form der Bodenplatte abhängig gemacht werden. Bei einer rechteckigen Form sind vier Dorne in der jeweiligen Ecke zu bevorzugen, bei einer dreieckigen wenigstens drei.

Die Dorne oder Krallen können ihrerseits auswechselbar sein. So besteht die Möglichkeit einen defekten Dorn gegen eine neuen auswechseln zu können. Es wird aber auch die Möglichkeit geschaffen, Dorne für eine weichen Untergrund gegen Füße für einen harten Untergrund austauschen zu können. Diese Füße für einen harten Untergrund zeichnen sich dadurch aus, dass sie keine Spitze sondern vielmehr eine größere Standfläche aufweisen. Bevorzugt verfügen diese Füße auf ihrer Standfläche über eine rutschfeste Oberfläche.

Vorgeschlagen wird eine Rohrwaffe mit einer Bodenplatte, einem in der Bodenplatte eingebrachten Kugellager und einem endseitig eine Kugel aufweisenden Waffenrohr, wobei die Kugel im Kugellager drehbar gelagert ist. Die Rohrwaffe zeichnet sich dadurch aus, dass die Kugel im Kugellager fixierbar ist. Das Fixieren, d.h., das Feststellen der Kugel im Kugellager, erfolgt bevorzugt über eine Druckplatte, die bevorzugt federbelastet ist. Die auf die Druckplatte wirkende Federkraft muss dabei das Waffenrohr über die endseitige Kugel in der eingestellten Höhe auch bei einer Schussabgabe halten können.

Die Druckplatte ist zudem bevorzugt ringförmig. Es ist zumindest ein Hilfsmittel vorgesehen, das die Fixierung der Kugel im Kugellager lösen kann, sodass die Kugel im Kugellager gedreht werden kann. Damit das Höhenrichten des Waffenrohres während der Aufhebung der Fixierung der Kugel vorgenommen werden kann, ist vorgesehen, dass das zumindest eine Hilfs- mittel am Waffenrohr angebracht ist. Dadurch sind Hilfsmittel und Waffenrohr gleichzeitig von einem Bediener betätigbar und bewegbar.

Durch diese bauliche Ausführung kann auf eine zusätzliche Abstützung und Höhenrichtung des Waffenrohrs verzichtet werden. Diese Funktionen werden mittels der klemmbaren Kugel realisiert.

Anhand eines Ausführungsbeispiels mit Zeichnung wird die Erfindung näher erläutert. Es zeigt:
Fig. 1 eine leicht perspektivische Darstellung einer erfindungsgemäßen Rohrwaffe,
Fig. 2 eine Draufsichtdarstellung aus Fig. 1 von hinten,
Fig. 3 eine Draufsichtdarstellung aus Fig. 1 von vorn.

Mit 1 ist eine Rohrwaffe, beispielsweise ein Mörser oder eine Mörserwaffe gekennzeichnet. Die Rohrwaffe 1 weist eine Bodenplatte 2 auf. Auf der Bodenplatte 2 ist ein Kugellager 8 eingebunden, in dieser integriert. Die Rohrwaffe 1 umfasst zudem zumindest ein Waffenrohr 4. Das Waffenrohr 4 weist am vorderseitigen Ende eine Öffnung 5 auf. Am hinteren Ende 6 wird das Waffenrohr 4 durch eine Kugel 7 abgeschlossen. Zu beachten ist, dass eine große Kugel ein größeres Drehmoment besitzt als eine kleinere Kugel. Die Kugel 7 ist geeignet in dem Kugellager 8 gelagert zu werden. Kugellager 8 und Kugel 7 besitzen zueinander angepasste Durchmesser. Der Durchmesser der Kugel 7 kann bei einer Rohrwaffe 1 vom Kaliber 80mm beispielsweise 180 mm betragen. Bei der Kugel 7 handelt es sich um eine 3-Achsen Verstellkugel.

Die Kugel 7 ist im Kugellager 8 verklemmbar. Das erfolgt bevorzugt über zumindest eine Feder (nicht näher dargestellt) und eine Druckplatte 9. Diese ist bevorzugt als Ring ausgeführt, sodass die Kugel 7 durch diesen Ring teilweise verdeckt wird. Die bevorzugt ringförmige Druckplatte 9 wird über die zumindest eine Feder auf die Kugel 7 gedrückt. Damit wird ein Reibschluss zwischen der Druckplatte 9 und der Kugel 7 erzeugt. Bevorzugt werden fünf Federn. Die auf die Druckplatte 9 wirkende Federkraft ist so auszubilden, dass das Waffenrohr 4 über die Kugel 7 in der eingestellten Höhe auch bei einer Schussabgabe gehalten werden kann.

Die Form der Bodenplatte 2 ist frei wählbar. Die Bodenplatte 2 weist in der vorliegenden Ausführung eine annähernd dreieckige Form auf. Die Form In den Ecken 10, 11, 12 ist jeweils ein Dorn 13 angebracht. Diese Dorne 13 sind bevorzugt austauschbar und können somit auch ausgewechselt werden. Dabei ist es unerheblich, ob diese Dorne 13 unterhalb der Bodenplatte 2 fest angebracht sind oder durch Bohrungen 14, 15, 16 in der Bodenplatte geführt sind. Zum Einrasten in die Bohrungen 14, 15, 16 können die Dorne 13 dann umfangsseitig jeweils eine Nut aufweisen (nicht näher dargestellt). Diese sollte so ausgebildet sein, dass die Bodenplatte 2 bzw. der Rand der Bohrung 14, 15, 16 in diese Nut eingreifen kann. Bei der konstruktiven Ausgestaltung dieser Verbindung zwischen den Dorne 13 und der Bodenplatte 2 ist die Belastung bei Schussabgabe zu berücksichtigen. Die Dorne 13 können für den Anwendungsfall eines weichen Untergrundes eingesetzt werden.

Des Weiteren besteht die Möglichkeit, anstelle der Dorne 13 eine Art Füße 17 an der Bodenplatte 2 zu befestigen. Diese können, ähnlich der Dorne 13, an der Bodenplatte 2 befestigt, aber auch in Bohrungen 14, 15, 16 eingesetzt werden. Die Füße 17 unterscheiden sich von den Dorne 13 dadurch, dass sie ihrerseits keine Spitze aufweisen, sondern bevorzugt abgeflacht sind. Die untere Fläche 18 der Füße 17 kann bevorzugt mit einem rutschfesten Material versehen sein (Fig. 2). Dabei kann es sich um ein Gummi handeln. Auch aufgeraute Oberflächen sind denkbar. Das Material kann zudem stoßdämpfend sein. Alternativ kann zusätzlich eine stoßdämpfende Schicht auf der Oberfläche 18 vorgesehen werden (nicht näher dargestellt). Der Austausch der Dorne 13 gegen die Füße 17 ermöglicht einen Einsatz der Rohrwaffe 1 auch auf hartem Untergrund. Der Austausch der Füße 17 gegen Dorne 13 ermöglicht den Einsatz auf weichem Untergrund.

Um das Waffenrohr 4 ist ein Mittel 30 zum Klemmen der Kugel 7 im Kugellager 8 in der Bodenplatte 2 angebracht. Dabei handelt es in der vorliegenden Ausführung um zwei Handgriffe 19, 20. Die Handgriffe 19, 20 sind über jeweils eine Leitung 21, 22 mit der Druckplatte 9 funktional verbunden. Diese Leitungen können Hydraulikleitungen oder Bowdenzüge etc. sein. Das Mittel 30 kann zudem eine Anzeige 31 für Koordinaten in 3 Achsen aufnehmen. Mit Hilfe dieser Anzeige 31 kann die Ausrichtung des Waffenrohrs 4 ermittelt bzw. angezeigt werden. Die Anzeige 31 unterstützt damit das Höhenrichten des Waffenrohrs 4.

Die Kugel 7 ist von der Bodenplatte 2 trennbar. So kann das Waffenrohr 4 insbesondere für den Transport von der Bodenplatte 2 getrennt werden. Aber auch ein einfacher Austausch des Waffenrohres 4 gegen ein anderes wird dadurch möglich. Zur Vereinfachung des Transports bzw. des Austauschs sind Schnittstellen an bzw. in der Bodenplatte 2 vorgesehen, die ein Trennen der Leitungen 21, 22 zwischen der Bodenplatte 2 und dem Mittel 30 ermöglichen (nicht näher dargestellt).

Die Bodenplatte 2 kann über wenigstens einen Tragegriff 23, 24 verfügen. Dieser Tragegriff 23, 24 ermöglicht das Tragen und Mitführen der Rohrwaffe 1 bzw. der Bodenplatte 2 allein.

Das Höhenrichten der Rohrwaffe 1 ist wie folgt:
Die Rohrwaffe 1 wird für den Einsatz beispielsweise aus einer Transportstellung (nicht näher dargestellt) in eine Funktionsstellung gebracht. Ist das Waffenrohr 4 getrennt von der Bodenplatte 2, wird das Waffenrohr 4 mit der endseitigen Kugel 7 in das Kugellager 8 der Bodenplatte 2 hineingerückt, d.h. in dieses eingeklinkt. Die Klemmung zwischen der Druckplatte 9 und der Kugel 7 wird aufgehoben, indem die Druckplatte 9 gegen die Federkraft, die auf die Druckplatte 9 einwirkt, angehoben wird. Das Anheben erfolgt durch Betätigen der Handgriffe 19, 20 und damit verbunden dem Betätigen der Hydraulik bzw. der Bowdenzüge. Diese werden solange betätigt, bis das Waffenrohr 4 eine gewünschte Position eingenommen hat. In dieser Position kann das Beladen der Rohrwaffe 1 mit einer nicht näher dargestellten Munition, beispielsweise einer Granate, erfolgen. Ein Beladen in einer anderen Position ist gleichfalls denkbar und nicht ausgeschlossen.

Für das Richten des Waffenrohrs 4 erfolgt dann erneut das Betätigen der Handgriffe 19, 20, wodurch die Klemmung zwischen der Druckplatte 9 und der Kugel 7 aufgehoben wird. Dadurch kann die Kugel 7 sich im Kugellager 8 der Bodenplatte 2 nunmehr wieder frei bewegen. Die Handgriffe 19, 20 bleiben solange betätig, bis die Höhenrichtung des Waffenrohrs 4 beendet ist. Zur Unterstützung der Höhenrichtung des Waffenrohrs 4 kann die Anzeige 31 herangezogen werden.

### Bezugszeichen

- 1: Rohrwaffe
- 2: Bodenplatte
- 3: (frei)
- 4: Waffenrohr
- 5: Öffnung Waffenrohr
- 6: Waffenrohrende
- 7: Kugel
- 8: Kugellager
- 9: Druckplatte
- 10: Ecke
- 11: Ecke
- 12: Ecke
- 13: Dorne
- 14: Bohrung
- 15: Bohrung
- 16: Bohrung
- 17: Füße
- 18: untere Fläche der Füße
- 19: Handgriff
- 20: Handgriff
- 21: Leitung
- 22: Leitung
- 23: Tragegriff
- 24: Tragegriff
- 25: (frei)
- 26: (frei)
- 27: (frei)
- 28: (frei)
- 29: (frei)
- 30: Mittel (Hilfsmittel)
- 31: Anzeige

## Patentansprüche

1. Rohrwaffe (1) mit einer Bodenplatte (2), einem in der Bodenplatte (2) eingebrachten Kugellager (8) und einem endseitig (6) eine Kugel (7) aufweisenden Waffenrohr (4), wobei die Kugel (7) im Kugellager (8) drehbar gelagert ist, wobei die Kugel (7) im Kugellager (8) klemmbar ist, und wobei zumindest ein Mittel (30) vorgesehen ist, das die Verklemmung der Kugel (7) im Kugellager (8) lösen kann, **dadurch gekennzeichnet, dass** das Mittel (30) zumindest ein Handgriff (19, 20) ist, mittels welchem über zumindest eine Leitung (21, 22) auf eine Druckplatte (9) eingewirkt werden kann.

2. Rohrwaffe (1) nach Anspruch 1, **dadurch gekennzeichnet, dass** die Druckplatte (9), insbesondere eine als Ring ausgebildete Druckplatte (9), auf die Kugel (7) drückt.

3. Rohrwaffe (1) nach Anspruch 2, **dadurch gekennzeichnet, dass** Federn auf die Druckplatte (9) wirken.

4. Rohrwaffe (1) nach einem der Ansprüche 1 bis 3, **dadurch gekennzeichnet, dass** das mindestens eine Mittel (30) am Waffenrohr (4) angebracht ist.

5. Rohrwaffe (1) nach Anspruch 1 bis 4, **dadurch gekennzeichnet, dass** die Form der Bodenplatte (2) oval, dreieckig, viereckig, V-förmig oder rund ist.

6. Rohrwaffe (1) nach einem der Ansprüche 1 bis 5, **dadurch gekennzeichnet, dass** die Bodenplatte (2) über Dorne (13) bzw. Füße (17) verfügt.

7. Rohrwaffe (1) nach Anspruch 6, **dadurch gekennzeichnet, dass** die Dorne (13) und die Füße (17) untereinander, und die Dorne (13) durch die Füße (17) und die Füße (17) durch die Dorne (13) austauschbar sind.

8. Rohrwaffe (1) nach Anspruch 6 oder 7, **dadurch gekennzeichnet, dass** die Füße (17) unterseitig eine raue Oberfläche (18) aufweisen und/oder mit einem rutschfesten und / oder einem stoßdämpfenden Material versehen sind.

9. Rohrwaffe (1) nach einem der Ansprüche 1 bis 8, **gekennzeichnet durch** zumindest eine Anzeige (31), die das Höherichten des Waffenrohrs (4) unterstützt.

10. Rohrwaffe (1) nach Anspruch 9, **dadurch gekennzeichnet, dass** die Anzeige (31) eine Anzeige für Koordinaten in 3 Achsen ist.

11. Rohrwaffe (1) nach einem der Ansprüche 9 oder 10, **dadurch gekennzeichnet, dass** das Mittel (30) die Anzeige (31) aufnehmen kann.

## Claims

1. Barrel weapon (1) comprising a base plate (2), a ball bearing (8) introduced in the base plate (2) and a weapon barrel (4) having a ball (7) at the end (6), the ball (7) being rotatably mounted in the ball bearing (8), it being possible for the ball (7) to be clamped in the ball bearing (8), and at least one means (30) being provided which can release the clamping of the ball (7) in the ball bearing (8), **characterized in that** the means (30) is at least one handle (19, 20) by means of which a pressure plate (9) can be acted upon via at least one line (21, 22).

2. Barrel weapon (1) according to claim 1, **characterized in that** the pressure plate (9), in particular a pressure plate (9) designed as a ring, presses on the ball (7).

3. Barrel weapon (1) according to claim 2, **characterized in that** springs act on the pressure plate (9).

4. Barrel weapon (1) according to any of claims 1 to 3, **characterized in that** the at least one means (30) is attached to the weapon barrel (4).

5. Barrel weapon (1) according to claims 1 to 4, **characterized in that** the shape of the base plate (2) is oval, triangular, square, V-shaped or round.

6. Barrel weapon (1) according to any of claims 1 to 5, **characterized in that** the base plate (2) has a mandrel (13) or feet (17).

7. Barrel weapon (1) according to claim 6, **characterized in that** the mandrels (13) and the feet (17) are interchangeable with each other, and the mandrels (13) are interchangeable with the feet (17) and the feet (17) are interchangeable with the mandrels (13).

8. Barrel weapon (1) according to claim 6 or 7, **characterized in that** the feet (17) have a rough surface (18) on the underside and/or are provided with a non-slip and/or a shock-absorbing material.

9. Barrel weapon (1) according to any of claims 1 to 8, **characterized by** at least one display (31) which supports the elevation of the weapon barrel (4).

10. Barrel weapon (1) according to claim 9, **characterized in that** the display (31) is a display for coordinates in 3 axes.

11. Barrel weapon (1) according to any of claims 9 or 10, **characterized in that** the means (30) can receive the display (31).

## Revendications

1. Arme à canon (1) comprenant une plaque de base (2), un roulement à billes (8) installé dans la plaque de base (2) et un canon d'arme (4) comprenant une bille (7) à l'extrémité (6), dans laquelle ladite bille (7) est logée à rotation à l'intérieur du roulement à billes (8), dans laquelle la bille (7) peut être serrée dans le roulement à billes (8), et dans laquelle au moins un moyen (30) est prévu pour libérer le serrage de la bille (7) dans le roulement à billes (8), **caractérisée par le fait que** le moyen (30) est au moins une poignée (19, 20) au moyen de laquelle on peut agir sur une plaque de pression (9) via au moins une conduite (21, 22).

2. Arme à canon (1) selon la revendication 1, **caractérisée par le fait que** la plaque de pression (9), en particulier une plaque de pression (9) conçue en tant qu'anneau, appuie sur la bille (7).

3. Arme à canon (1) selon la revendication 2, **caractérisée par le fait que** des ressorts agissent sur la plaque de pression (9).

4. Arme à canon (1) selon l'une quelconque des revendications 1 à 3, **caractérisée par le fait que** ledit au moins un moyen (30) est monté sur le canon d'arme (4).

5. Arme à canon (1) selon la revendication 1 à 4, **caractérisée par le fait que** la forme de la plaque de base (2) est ovale, triangulaire, carrée, en V ou ronde.

6. Arme à canon (1) selon l'une quelconque des revendications 1 à 5, **caractérisée par le fait que** la plaque de base (2) dispose de mandrins (13) ou bien de pieds (17).

7. Arme à canon (1) selon la revendication 6, **caractérisée par le fait que** les mandrins (13) et les pieds (17) sont interchangeables entre eux, et les mandrins (13) peuvent être remplacés par les pieds (17) et les pieds (17) peuvent être remplacés par les mandrins (13).

8. Arme à canon (1) selon la revendication 6 ou 7, **caractérisée par le fait que** les pieds (17) présentent une surface rugueuse (18) sur la face inférieure et/ou sont munis d'un matériau antidérapant et/ou amortisseur de chocs.

9. Arme à canon (1) selon l'une quelconque des revendications 1 à 8, **caractérisée par** au moins un indicateur (31) qui supporte l'orientation en hauteur du canon d'arme (4).

10. Arme à canon (1) selon la revendication 9, **caractérisée par le fait que** l'indicateur (31) est un indicateur de coordonnées selon 3 axes.

11. Arme à canon (1) selon l'une quelconque des revendications 9 ou 10, **caractérisée par le fait que** ledit moyen (30) peut recevoir l'indicateur (31).
